# EUROPÄISCHE PATENTSCHRIFT

(11) **EP 0 324 151 B1**
(45) Veröffentlichungstag und Bekanntmachung des Hinweises auf die Patenterteilung: **28.04.1993**
(21) Anmeldenummer: 88121546.1
(22) Anmeldetag: 23.12.1988
(51) Int. Cl.: H01R 4/30

(54) **Elektrische Anschlussklemme**
Electrical terminal clamp
Borne de connexion électrique

(30) Priorität: 12.01.1988 DE 3800615
(43) Veröffentlichungstag der Anmeldung: 19.07.1989
(73) Patentinhaber: Schulte-Elektrotechnik GmbH & Co. KG, D-58515 Lüdenscheid (DE)
(72) Erfinder: Schulte, Siegfried, D-5880 Lüdenscheid (DE); Böing, Manfred, D-5880 Lüdenscheid (DE); Otlinghaus, Friedr.Wilh., D-5880 Lüdenscheid (DE)
(74) Vertreter: Hassler, Werner, Dr.

(56) Entgegenhaltungen:
- DE-U- 1 947 175
- DE-U- 7 622 839
- DE-U- 7 914 261
- GB-A- 1 211 634
- US-A- 3 694 792

## Beschreibung

Die Erfindung betrifft eine elektrische Anschlußklemme für einen Schraubanschluß mit einer einen Durchgang für ein Spannelement aufweisenden Grundplatte, an der rechtwinklig abgebogene und einander parallel gegenüberstehende Verankerungsschenkel zur Aufnahme einer Federklemmscheibe sitzen, und mit an gegenüberliegenden Seiten der Grundplatte senkrecht aufstehenden Anlagestegen.

Eine elektrische Anschlußklemme dieser Gattung ist aus der DE-U-1 947 175 bekannt. Diese Anschlußklemme ist für eine Montage auf Schienen ausgebildet. Für eine Montage auf Anschlußzapfen ist diese Anschlußklemme nicht geeignet.

Aufgabe der Erfindung ist die Bereitstellung einer Schraubanschlußklemme, die in einfacher Weise an Zapfen in Gehäusen, insbesondere Anschlußgehäusen befestigt werden kann.

Diese Aufgabe wird nach der Erfindung dadurch gelöst, daß jeder Verankerungsschenkel in zwei Zungen ausläuft, die jeweils einander gegenüberstehende Schlitze aufweisen, daß die Federklemmscheibe in diese Schlitze eingelegt ist und daß die stirnseitige Seitenwand jedes Schlitzes an die Federklemmscheibe angedrückt ist.

Die Erfindung unterscheidet sich insofern vom Stand der Technik, als die die Federklemmscheibe haltenden Verankerungsschenkel einen ausreichenden Raum für die Aufnahme des Zapfens und zur Unterbringung des Schaftes des Spannelementes für den Leiterdraht umschließen. Die Schraubanschlußklemme besteht aus einem schmalen Blechzuschnitt gleichmäßiger Breite, so daß die Fertigungskosten und Werkstoffkosten klein gehalten werden können. Die Federklemmscheibe wird in den Schlitzen unverlierbar festgeklemmt und beim Aufdrücken festgehalten, so daß eine einwandfreie Montage gewährleistet ist.

Der Werkstoffbedarf wird dadurch besomders klein gehalten, daß der Durchgang als Gewindedurchgang ausgebildet ist, daß die Verankerungsschenkel jeweils im Anschluß an die Grundplatte einen Freischnitt aufweisen und daß der freigeschnittene Lappen als Anlagesteg abgebogen ist.

Der Platzbedarf für die Anschlußklemme läßt sich dadurch klein halten, daß der Verankerungsschenkel selbst als Anlageschenkel dient und daß eine durch den Durchgang reichende Schraube eine Mutter trägt. Damit erfolgt die Klemmung der Leiterdrähte an den Verankerungsschenkeln.

Ausführungsformen der Erfindung werden im Folgenden unter Bezugnahme auf die anliegende Zeichnung erläutert, in der darstellen:
- Fig. 1: den ebenen Blechzuschnitt für die Anschlußklemme,
- Fig. 2: eine Ansicht der Anschlußklemme,
- Fig. 3: einen Schnitt nach der Linie III-III in Fig. 2,
- Fig. 4: eine Seitenansicht zu Fig. 2 und
- Fig. 5: einen Schnitt durch eine abgewandelte Ausführungsfomr.

Der ebene Blechzuschnitt weist in einer Grundplatte 1 einen gezogenen, hülsenförmigen Durchgang 2 mit einem Gewinde 3 auf. An die Grundplatte 1 schließen sich Verankerungsschenkel 4 an, die jeweils einen fensterartigen Freischnitt 5 aufweisen, wobei der freigeschnittene und abgebogene Lappen als Anlagesteg 6 der fertigen Anschlußklemme dient. Die Enden der Verankerungsschenkel 4 laufen in einander gegenüberstehende Zungen 7 aus, die jeweils aufeinander ausgerichtete, einander gegenüberstehende Schlitze 8 aufweisen. Die stirnseitige Seitenwand 9 jedes Schlitzes ist vergleichsweise schmal.

Der Blechzuschnitt nach Fig. 1 wird in üblicher Weise aus einem Blechstreifen gestanzt. Die Breite des Blechzuschnittes ist überall im wesentlichen gleichbleibend und entspricht der Breite der Verankerungsschenkel.

Zur fertigen Anschlußklemme werden die Verankerungsschenkel 4 gegenüber der Grundplatte 1 an den Faltlinien 10 rechtwinklig umgebogen. Die Anlagestege werden an den Faltlinien 11 ebenfalls rechtwinklig umgebogen. jedoch in entgegengesetzter Richtung zu den Verankerungsschenkeln 4, so daß bei der Anschlußklemme die Verankerungsschenkel 4 und die Anlagestege 6 im wesentlichen parallel zueinander ausgerichtet sind, wie man insbesondere aus Fig. 3 erkennt.

Die Schlitze 8 nehmen eine Federklemmscheibe 12 auf, die aus einem Federband ausgeschnitten und geformt wird. Diese Federklemmscheibe 12 läßt sich bei der Herstellung der Anschlußklemme automatisch in die Schlitze 8 einführen. Zur Halterung der Federklemmscheibe werden die Seitenwände 9 in Pfeilrichtung 13 angedrückt, so daß die Federklemmscheibe 12 in den Schlitzen 8 fest eingeklemmt ist. Die schmalen Seitenwände lassen sich leicht verformen.

Die Anschlußklemme wird nach Fig. 3 mit der Federklemmscheibe 12 auf einen Zapfen 15 oder einen anderen Ansatz eines Gehäuses oder einer Tragplatte 16 aufgedrückt und so befestigt. Die Federklemmscheibe 12 wirkt in bekannter Weise. Die Verankerungsschenkel 4 haben eine ausreichende Länge, damit einerseits der Zapfen 15 und andererseits der Fuß einer in das Gewinde 3 einzuschraubenden Anschlußschraube 14 Platz finden, ohne daß Behinderungen auftreten. Die Anschlußschraube 14 wird in das Gewinde 3 eingeschraubt und klemmt in üblicher Weise Leiterdrähte 17 fest. Die Lage der Leiterdrähte wird durch die Anlagestege 6 fixiert, damit die Leiterdrähte nicht unter dem Kopf der Anschlußschraube 14 heraustreten können.

Fig. 5 zeigt eine abgewandelte Ausführungsform. Dort sind die Verankerungsschenkel 4′ gleichzeitig Anlagestege. Durch den gewindefreien Durchgang 2 reicht der Schaft der Anschlußschraube 14 hindurch. Auf dem Gewinde der Anschlußschraube 14 sitzt eine Vierkantmutter 21, die verdrehungsfrei zwischen den Verankerungsschenkeln 4′ geführt ist. Die Leiterdrähte 17 sind in bekannter Weise festgeklemmt.

## Patentansprüche

1. Elektrische Anschlußklemme für einen Schraubanschluß mit einer einen Durchgang für ein Spannelement aufweisenden Grundplatte (1) an der rechtwinklig abgebogene und einander parallel gegenüberstehende Verankerungsschenkel (4) zur Aufnahme einer Federklemmscheibe (12) sitzen, und mit an gegenüberliegenden Seiten der Grundplatte senkrecht aufstehenden Anlagestegen, dadurch gekennzeichnet, daß jeder Verankerungsschenkel (4) in zwei Zungen (7) ausläuft, die jeweils einander gegenüberstehende Schlitze (8) aufweisen, daß die Federklemmscheibe (12) in diese Schlitze eingelegt ist und daß die stirnseitige Seitenwand (9) jedes Schlitzes (8) an die Federklemmscheibe (12) angedrückt ist.

2. Anschlußklemme nach Anspruch 1, dadurch gekennzeichnet, daß der Durchgang als Gewindedurchgang ausgebildet ist, daß die Verankerungsschenkel (4) jeweils im Anschluß an die Grundplatte (1) einen Freischnitt (5) aufweisen und daß der freigeschnittene Lappen als Anlagesteg (6) abgebogen ist.

3. Anschlußklemme nach Anspruch 1 oder 2, dadurch gekennzeichnet, daß der Verankerungsschenkel (4′) selbst als Anlageschenkel dient und daß eine durch den Durchgang (2) reichende Schraube eine Mutter (21) trägt.

## Claims

1. Electrical connecting terminal for a screw connection with a baseplate (1) which has a through passage for a clamp element and on which there are seated mutually parallel opposing fixing legs (4) which are bent off at right angles and are intended to receive a spring lock plate (12), and with bearing webs which are vertically upright on opposing sides of the baseplate, characterized in that each fixing leg (4) ends in two tongues (7) which each have mutually opposing slots (8), in that the spring lock plate (12) is inserted in these slots, and in that the end side wall (9) of each slot (8) is pressed against the spring lock plate (12).

2. Connecting terminal according to Claim 1, characterized in that the through passage is constructed as a threaded through passage, in that the fixing legs (4) each have a cutout (5) adjoining the baseplate (1), and in that the cut-out tab is bent back as a bearing web (6).

3. Connecting terminal according to Claim 1 or 2, characterized in that the fixing leg (4') itself serves as a bearing leg, and in that a screw passing through the through passage (2) carries a nut (21).

## Revendications

1. Borne de connexion électrique pour une connexion à vis, comportant une plaque de base (1) qui présente un passage pour un élément de serrage et sur laquelle il y a pour le logement d'un disque de serrage à ressort (12) des ailes d'ancrage (4) pliées à angle droit et situées parallèlement en face l'une de l'autre, et comportant des nervures d'appui qui font saillie perpendiculairement sur des côtés opposés de la plaque de base, caractérisée en ce que chaque aile d'ancrage (4) se termine, en deux languettes (7) qui présentent chaque fois des fentes (8) situées en face l'une de l'autre, en ce que le disque de serrage à ressort (12) est inséré dans ces fentes, et en ce que la paroi latérale (9), du côté frontal, de chaque fente (8) est pressée sur le disque de serrage à ressort (12).

2. Borne de connexion suivant la revendication 1, caractérisée en ce que le passage est réalisé sous la forme d'un passage fileté, en ce que les ailes d'ancrage (4) présentent chaque fois une coupe libre (5) au raccordement à la plaque de base (1) et en ce que la patte libérée par découpe est pliée en tant que nervure d'appui (6).

3. Borne de connexion suivant la revendication 1 ou 2, caractérisée en ce que l'aile d'ancrage (4') sert elle-même d'aile d'appui et en ce qu'une vis passant par le passage (2) porte un écrou (21).
